# EUROPÄISCHE PATENTANMELDUNG

(11) **EP 0 051 732 A1**
(43) Veröffentlichungstag der Anmeldung: **19.05.1982**
(21) Anmeldenummer: 81107564.7
(22) Anmeldetag: 23.09.1981
(51) Int. Cl.: A47C 7/00

(54) **Sternförmiges Fussgestell**

(30) Priorität: 08.11.1980 DE 8029865 U
(71) Anmelder: F. Martin Steifensand Sitzmöbel- und Tischfabrik GmbH & Co. KG, D-90530 Wendelstein (DE); Steifensand, Friedrich Martin, D-8501 Wendelstein (DE)
(72) Erfinder: Steifensand, Friedrich Martin, D-8501 Wendelstein (DE)
(74) Vertreter: Richter, Bernhard, Dipl.-Ing.

(57) **Zusammenfassung**

Die Erfindung befaßtsich miteinem sternförmigen Fußgestell für Stühle. Eine Nabe des Gestells besitzt eine konische Innenöffnung für die Tragsäule, und von der Nabe erstrecken sich Fußstreben radial nach außen. Nabe und Fußstreben sind jeweils mit einer Kunststoffummantelung (2, 7) umgebene Metallteile (1, 6). Die Metallteile (6) der Fußstreben sind am Metallteil (1) der Nabe befestigt.

## Beschreibung

Die Erfindung betrifft ein sternförmiges Fußgestell für Stühle, insbesondere Bürodrehstühle, bestehend aus einer Nabe mit konischer Innenöffnung zum Einbringen der Tragsäule oder dergleichen und mit von der Nabe etwa radial nach außen ragenden Fußstreben. Bisher kennt man dazu an ihren Außenflächen polierte oder verchromte Metallteile, die miteinander verschweißt sind. Dies und auch die Herstellung der konischen Innenöffnung erfordert einen nicht unerheblichen Fertigungsaufwand.

Die Aufgabe der Erfindung besteht darin, den Fertigungsaufwand für ein solches Fußgestell zu reduzieren, ohne damit eine Einbuße in der Qualität inkauf nehmen zu müssen.

Zur Lösung dieser Aufgabe ist mit der Erfindung zunächst vorgesehen, daß Nabe und Fußstreben jeweils aus mit einer Kunststoffummantelung umgebenden Metallteilen, vorzugsweise Stahlteilen bestehen, wobei die Metallteile der Fußstreben am Metallteil der Nabe befestigt sind. Hierdurch muß bei der Herstellung und Verbindung, bevorzugt Verschweißen, der Metallteile keine Rücksicht auf ihr endgültiges Aussehen genommen werden, da sowohl Form als auch Oberfläche der Metallteile durch die Kunststoffummantelung abgedeckt ist. Die Kunststoffummantelung gibt zugleich einen einwandfreien Rostschutz und trägt darüber hinaus zur Stabilität, insbesondere der Biegefestigkeit des Fußgestelles bei.

Gemäß einer bevorzugten Ausführungsform der Erfindung besteht die Nabe aus einem zylindrischen Metallrohrstück und die dieses Metallrohrstück umgebende Kunststoffummantelung ist zur Bildung einer konisch verlaufenden Innenöffnung mit einer konischen Innenfläche versehen. Während die bisher erforderliche Herstellung der konischen Innenfläche an einem die Nabe bildenden Metallteil fertigungstechnisch recht aufwendig war, sind jetzt nur noch einmalige Formkosten erforderlich. Danach können die Ummantelungen und deren konische Innenfläche mit sehr geringem Kostenaufwand und genau in der gewünschten Konizität hergestellt werden.

Weitere Vorteile und Merkmale der Erfindung ergeben sich aus den weiteren Unteransprüchen, sowie aus dem nachstehend beschriebenen und in der Zeichnung dargestellten Ausführungsbeispiel der Erfindung. In der Zeichnung zeigt:
Fig. 1: eine Draufsicht auf. ein Ausführungsbeispiel nach der Erfindung,
Fig. 2: einen Schnitt gemäß der Linie II - II in Fig. l,
Fig. 3: einen Schnitt gemäß der Linie III - III in Fig. l,
Fig. 4: einen Schnitt gemäß der Linie IV - IV in Fig. l.

Die Nabe wird von einem zylindrischen Stahlrohrstück 1 mit Kunststoffummantelung 2 gebildet. Die rotationssymmetrische Innenfläche 3 dieser Kunststoffummantelung 2 bildet einen Konus, der nach unten, d. h. in Pfeilrichtung 4 zusammenläuft. Damit ist eine sich konisch nach unten verjüngende Innenöffnung 5 zum Einstecken der Tragsäule oder dergleichen (nicht dargestellt) geschaffen.

Die Fußstreben besitzen je einen metallischen Innenteil 6 mit Kunststoffummantelung 7, wobei der ebenfalls bevorzugt aus Stahl bestehende metallische Ihnenteil 6 gemäß Ziffer 8 am zylindrischen Rohrstück 1 angeschweißt ist. Die Kunststoff ummantelungen 2, 7 s,ind bevorzugt eine einzige in sich einstückige Ummantelung. Am Außenende der Kunststoffummantelung 7 können Füße (nicht dargestellt) oder diese tragenden Ansätze 9 vorgesehen sein. Die Metallteile 6 der Fußstreben sind Stanzteile. Sie müssen also nicht in ihre Form gebogen werden. Auch dies verringert die Herstellungskosten.

Die Fußstreben bilden im Querschnitt (siehe Fig. 4) ein "T", wobei sich in der Mitte des senkrecht stehenden "Balkens" des "T" das Metallteil 6 befindet, dessen Ebene also parallel zur Längsachse 9 des Rohrstückes 1 verläuft. Die das Metallteil umgebende Kunststoffummantelung 7 bildet ferner den waagerechten "Balken" 7' des "T".

## Patentansprüche

1. Sternförmiges Fußgestell für Stühle, insbesondere Bürodrehstühle, bestehend aus einer Nabe mit konischer Innenöffnung zum Einbringen einer Tragsäule oder dergleichen und mit von der Nabe etwa radial nach außen ragenden Fußstreben, dadurch gekennzeichnet, daß Nabe und Fußstreben jeweils aus mit einer Kunststoffummantelung umgebenen Metallteilen, vorzugsweise Stahlteilen bestehen, wobei die Metallteile (6) der Fußstreben am Metallteil (1) der Nabe befestigt sind.

2. Fußgestell nach Anspruch 1, dadurch gekennzeichnet, daß die Nabe ein zylindrisches Metallrohrstück (1) aufweist und daB die das Metallrohrstück umgebende Kunststoffummantelung (2) eine konisch verlaufende Innenfläche (3) zwecks Bildung einer konischen Innenöffnung (5) der Nabe aufweist.

3. Fußgestell nach Anspruch 2, dadurch gekennzeichnet, daß der Konus nach unten (Pfeilrichtung 4) sich verjüngt.

4. FuBgestell nach einem oder mehreren der Ansprüch 1 bis 3, dadurch gekennzeichnet, daß die Metallteile (6) der Fußstreben plane, gestanzte Streifen sind, wobei die von den Streifen gebildeten Ebenen etwa parallel zur Längsachse (9) des Metallrohrstückes (1) verlaufen.

5. Fußgestell nach Anspruch 4, dadurch gekennzeichnet, daß die Fußstreben im Querschnitt jeweils "T"-förmig sind, wobei die streifenförmigen Metallteile (6) sich in der Mitte des senkrechten "Balkens" des "T" befinden und von der Kunststoffummantelung (7) umgeben sind, während ein weiterer Teil (7') dieser Kunststoffummantelung den waagerechten "Balken" des "T" bildet.

6. Fußgestell nach einem oder mehreren der Ansprüche 1 bis 5, dadurch gekennzeichnet, daß die Kunststoffummantelungen (2, 7, 7') der Nabe und der Fußstreben miteinander eine einstückige Ummantelung bilden.
